# EUROPÄISCHE PATENTSCHRIFT

(11) **EP 0 461 341 B1**
(45) Veröffentlichungstag und Bekanntmachung des Hinweises auf die Patenterteilung: **01.06.1994**
(21) Anmeldenummer: 91102414.9
(22) Anmeldetag: 20.02.1991
(51) Int. Cl.: B66F 7/16, B66F 7/20

(54) **Hebebühne für Kraftfahrzeuge**
Lifting-platform for motor vehicles
Elévateur pour véhicules automobiles

(30) Priorität: 12.06.1990 DE 4018726
(43) Veröffentlichungstag der Anmeldung: 18.12.1991
(73) Patentinhaber: Otto Nussbaum GmbH & Co. KG, 77694 Kehl (DE)
(72) Erfinder: Nussbaum, Hans, W-7640 Kehl-Bodersweier (DE)
(74) Vertreter: Brommer, Hans Joachim, Dr.-Ing.

(56) Entgegenhaltungen:
- DE-C- 3 836 903
- FR-A- 2 340 270
- GB-A- 2 146 616
- US-A- 3 536 162
- US-A- 4 892 028

## Beschreibung

Die Erfindung betrifft eine Hebebühne für Kraftfahrzeuge, insbesondere Personenwagen, mit mindestens zwei vertikal verfahrbaren Säulen, die oben eine Stützfläche zur Aufnahme des Fahrzeuges aufweisen, wobei die Säulen in eingefahrenem Zustand unterirdisch in einer Grube angeordnet sind und die Stützfläche etwa auf dem Niveau des Werkstattbodens liegt.

Derartige Hebebühnen sind in verschiedenen Bauformen bekannt. Ihr Vorteil liegt darin, daß in eingefahrenem Zustand alle Teile der Hebebühne im Werkstattboden verschwinden. Dadurch ist die Bewegungsfreiheit in der Werkstatt wesentlich besser als bei den oberirdischen Hebebühnen, deren Säulen auch dann im Weg stehen, wenn die Bühne nicht benutzt wird.

Andererseits ist es für die in den Hallenboden eingebauten Hebebühnen notwendig, Gruben auszuheben, die eine Tiefe aufweisen müssen, die etwa der Hubhöhe der Bühne entspricht. Hierfür müssen in der Praxis Gruben mit einer Tiefe von etwa 2 m ausgehoben werden.

Eine Hebebühne mit den Merkmalen des Oberbegriffes von Patentanspruch 1 ist durch die DE-A 38 36 903 bekannt. Dabei ist die Hülse an einem beidseitig wirkenden Scheibenkolben angeordnet und enthält in ihrem Inneren unter Bildung eines Ringspaltes einen relativ zu ihr verfahrbaren zweiten Kolben, der als Tragrohr fungiert. Der Ringspalt zwischen Hülse und Tragrohr ist mit einem Hydraulikmittel gefüllt und steht über eine Hülsenbohrung mit einem Ringraum an der Außenseite der Hülse in Verbindung. Beim Hochfahren der Hülse verdrängt der Scheibenkolben das im äußeren Ringspalt befindliche Hydrauliköl und drückt es über die genannte Hülsenbohrung in den innerhalb der Hülse befindlichen Raum, so daß das Tragrohr eine zusätzliche Hubbewegung relativ zur Hülse ausführt.

Außerdem ist durch die US-A-4 892 028 eine Überflur-Hebebühne bekannt, bei der das Tragrohr mit dem einen Ende eines Seiles verbunden ist, das über eine oberhalb angeordnete Umlenkrolle läuft und am anderen Ende ortsfest fixiert ist. Die Umlenkrolle sitzt an der Kolbenstange eines Hydraulikaggregates und kann dadurch nach oben verfahren werden, wodurch das Tragrohr von dem genannten Seil mit doppelter Hubgeschwindigkeit mitgenommen wird.

Der vorliegenden Erfindung liegt die Aufgabe zugrunde, eine in den Werkstattboden einbaubare Hebebühne der eingangs beschriebenen Art dahingehend zu verbessern, daß sie bei gleicher Hubhöhe mit einer geringeren Grubentiefe auskommt. Außerdem soll sich die erfindungsgemäße Hebebühne durch robusten und kostengünstigen Aufbau auszeichnen.

Diese Aufgabe wird erfindungsgemäß dadurch gelöst, daß die Säulen jeweils folgenden Aufbau aufweisen:
a) ein inneres vertikal verfahrbares Hubelement, daß am oberen Ende eine Umlenkrolle für ein zumindest teilweise flexibles Zugmittel trägt, dessen eines Ende ortsfest montiert ist,
b) ein gegenüber dem Hubelement vertikal verfahrbares Tragrohr, daß oben die Stützfläche trägt und unten mit dem anderen Ende des Zugmittels verbunden ist und
c) eine relativ zum Tragrohr verfahrbare Hülse, die beim Ausfahren der Säule als Teleskopführung für das Tragrohr fungiert.

Durch die Verbindung des Tragrohres mit dem Zugmittel, das seinerseits über eine Umlenkrolle des Hubelementes läuft, erzeugt das Hubelement beim Hochfahren in an sich bekannter Weise einen doppelt so großen Hubweg des Tragrohres. Zugleich wird durch die verfahrbare Hülse die Führung des Tragrohres laufend nach oben verlagert, so daß das Tragrohr auch in ausgefahrenem Zustand in Querrichtung stabilisiert ist. Die Erfindung besteht also im wesentlichen in der Kombination der Hubverstärkung mit der Teleskopführung.

Die verfahrbare Hülse, die als Teleskopführung für das Tragrohr fungiert, kann innerhalb oder außerhalb desselben angeordnet sein. Zweckmäßig umgibt sie das Tragrohr an dessen Außenseite und ist ihrerseits in einer Führungsbuchse, die im Werkstattboden eingelassen ist, geführt.

Das Verfahren der Hülse, deren Hub etwa dem halben Hub des Tragrohres entspricht, kann vom Tragrohr erzeugt werden, etwa in der Weise, daß das Tragrohr nach Erreichen der halben Hubhöhe mit einem Anschlag in Anlage mit der Hülse gelangt und sie während des restlichen Hubweges mitnimmt. Besonders günstig ist es indessen, wenn die Hülse starr mit dem Hubelement verbunden ist und synchron mit ihm die Hubbewegungen durchführt.

Theoretisch kann die Hebebühne vier Säulen aufweisen, die paarweise über Einfahrschienen für das Fahrzeug verbunden sind. In der Praxis ist es jedoch ausreichend, wenn nur zwei Säulen vorgesehen sind, eine an jeder Fahrzeugseite. In diesem Fall ist es besonders zweckmäßig, wenn zwischen Tragrohr und Hubelement eine Verdrehsicherung angebracht ist. Zu diesem Zweck kann das Tragrohr nahe seinem unteren Ende eine das Hubelement umgebende Führungsplatte aufweisen, deren zentrale Öffnung mit der Außenkontur des Hubelementes korrespondiert.

Damit beide Säulen die Hubbewegung synchron durchführen, empfiehlt es sich, beide Säulen durch ein Querjoch miteinander zu verbinden, das mit seinen Enden an den beiden Hubelementen und/oder den beiden Hülsen festgelegt ist.

Die Einleitung der Hubkraft in die Säulen erfolgt entweder direkt an den Hubelementen oder über das gemeinsame Querjoch. Im erstgenannten Fall können die Hubelemente Teil eines hydraulisch betätigbaren Zylinder-Kolben-Aggregates sein. Im zweiten Fall kann das Querjoch etwa durch Hubspindeln oder ein Scheren-Gestell.

Weitere Merkmale und Vorteile der Erfindung ergeben sich aus nachfolgender Beschreibung eines Ausführungsbeispieles anhand der Zeichnung; dabei zeigt
Figur 1 eine schematische Prinzipdarstellung der Hebebühne;
Figur 2 einen vergrößerten Längsschnitt einer Säule und
Figur 3 einen Querschnitt durch Figur 2.

In der Prinzipdarstellung in Figur 1 befindet sich die Hebebühne in heruntergefahrenem Zustand. Dabei befinden sich die beiden Stützflächen 1a und 1b, die zur Aufnahme des Fahrzeuges dienen, auf dem selben Niveau wie der Werkstattboden 2. Ihre beiden Säulen, die allgemein mit 3a und 3b bezeichnet sind, stehen auf dem Fundament 5 einer Grube 6.

Der Aufbau dieser Säulen ist folgender: In ihrem Zentrum steht ein Hubelement 7a bzw. 7b in Form eines Zylinder-Kolben-Aggregates, dessen Kolbenstange 8a bzw. 8b am oberen Ende jeweils eine Umlenkrolle 9a bzw. 9b trägt und mit dieser hydraulisch nach oben verfahren werden kann.

Über die Umlenkrolle läuft jeweils ein Zugmittel 10a bzw. 10b in Form einer Kette oder eines Seiles. Dieses Zugmittel ist mit seinem einen Ende ortsfest, beispielsweise am Fundament oder am Zylinder des Hubelementes 7a, 7b festgelegt, während das gegenüberliegende andere Ende mit dem unteren Bereich eines Tragrohres 11a bzw. 11b verbunden ist. Auf diesem Tragrohr ist die vorerwähnte Stützfläche 1a bzw. 1b montiert.

Damit das Zugmittel nicht nur einseitig am Tragrohr angreift, ist jeweils in geringem Abstand parallel hierzu ein zweites Zugmittel mit einer eigenen Umlenkrolle in jeder Säule angeordnet und dieses Zugmittel greift an der gegenüberliegenden Seite des ersten Zugmittels an.

Wesentlich ist nun, daß das Tragrohr 11a bzw. 11b während seiner Hubbewegung von einer ebenfalls verfahrbaren Hülse 12a bzw. 12b in Querrichtung abgestützt wird, so daß diese Hülse als Teleskopführung für das Tragrohr fungiert.

Die Hülse ist direkt oder indirekt mit dem nach oben fahrenden Teil des Hubelementes, hier also mit dem Kolben 8a bzw. 8b, verbunden. Im Ausführungsbeispiel weist die Kolbenstange 8a bzw. 8b zu diesem Zweck eine nach unten gezogene Verlängerung 13a bzw. 13b auf, die nahe dem unteren Ende des Tragrohres 11a mit der Hülse 12a bzw. 12b in Verbindung steht, im Ausführungsbeispiel mittels eines Querjoches 14, das die beiden Hubkolben 8a bzw. 8b und die damit verbundenen Hülsen 11a bzw. 11b synchronisiert.

Am oberen Ende laufen die beiden Hülsen jeweils in einer Führungsbuchse 15a bzw. 15b, die im Werkstattboden eingelassen ist. Die Länge der Hülsen entspricht etwa dem Verfahrweg der Kolbenstangen 8a bzw. 8b und somit etwa dem halben Hub der Tragrohre 11a und 11b.

Die Wirkungsweise ist folgende: Werden die Hubelemente 7a und 7b mit Drucköl beaufschlagt, so fahren die Kolbenstangen 8a und 8b und mit gleicher Geschwindigkeit auch die beiden Hülsen 12a und 12b nach oben. Gleichzeitig, aber mit doppelter Hubgeschwindigkeit werden die Tragrohre 11a und 11b von den dabei über die Umlenkrollen laufenden Zugmitteln 10a und 10b angehoben. Durch die ihnen mit halber Geschwindigkeit folgenden Hülsen 12a und 12b wird die Führung für die Tragrohre nach oben verlagert, d. h., daß das Tragrohr jeweils etwa auf der halben Höhe der ausgefahrenen Hublänge durch die Hülse abgestützt wird.

Zweckmäßigerweise sind zwischen dem Tragrohr 11a bzw. 11b und seiner Hülse 12a bzw. 12b Führungsringe 16a bzw. 16b vorgesehen, und zwar in Form zweier mit Abstand übereinander angeordneter Ringe. Dadurch wird ein Kippspiel zwischen beiden Teilen ausgeschlossen. Diese Führungsringe können am unteren Ende des Tragrohres oder am oberen Ende der Hülse positioniert sein.

Zum gleichen Zweck dienen Dichtungsringpaare 17a bzw. 17b zwischen der Hülse und ihrer Führungsbuchse 15a bzw. 15b.

Weitere Merkmale der Konstruktion ergeben sich aus den nachfolgenden Figuren.

Man erkennt insbesondere in Figur 2 eine Verdrehsicherung in Form einer Platte 18a, die den unteren Abschluß des Tragrohres 11a bildet, an der das Zugmittel 10a verankert ist und die innen eine Öffnung 19a mit viereckigem Querschnitt aufweist, passend zu der Kontur der nach unten laufenden Verlängerung 13a der Kolbenstange 8a.

Figur 3 zeigt einen Querschnitt in Höhe der Umlenkrollen. Man erkennt hier, daß in jeder Säule zwei nebeneinander angeordnete Umlenkrollen 9a und 9a′ angeordnet sind, denen jeweils ein seperates Zugmittel 10a bzw. 10a′ zugeordnet ist. Diese Zugmittel sind gegenläufig angeordnet, so daß ihre die Hubbewegung durchführenden Enden an etwa gegenüberliegenden Bereichen des Tragrohres 11a angreifen.

Zusammenfassend zeichnet sich die beschriebene Erfindung durch geringe Einbautiefe ohne Einschränkung der Hubhöhe und durch exakte Führung der Tragrohre in ihrer hochgefahrenen Position aus.

## Patentansprüche

1. Hebebühne für Kraftfahrzeuge mit mindestens zwei vertikal verfahrbaren Säulen (3a, 3b), die oben eine Stützfläche (1a, 1b) zur Aufnahme des Fahrzeuges aufweisen, wobei die Säulen in eingefahrenem Zustand unterirdisch in einer Grube (6) angeordnet sind und die Stützflächen (1a, 1b) etwa auf dem Niveau des Werkstattbodens liegen, wobei die Säulen jeweils ein vertikal verfahrbares Tragrohr (11a, 11b) umfassen, das oben die Stützfläche (1a, 1b) trägt, und eine relativ zum Tragrohr (11a, 11b) verfahrbare Hülse (12a, 12b), die beim Ausfahren der Säule als Teleskopführung für das Tragrohr (11a, 11b) fungiert,
dadurch gekennzeichnet,
daß
a) in dem Tragrohr (11a, 11b) ein Hubelement (7a, 7b) mit einem vertikal verfahrbaren Teil (8a, 8b) angeordnet ist,
b) das vertikal verfahrbare Teil (8a, 8b) des Hubelementes (7a, 7b) am oberen Ende eine Umlenkrolle (9a, 9b) für ein zumindest teilweise flexibles Zugmittel (10a, 10b) trägt, dessen eines Ende ortsfest montiert ist,
c) das Tragrohr (11a, 11b) unten mit dem anderen Ende des Zugmittels (10a, 10b) verbunden ist und
d) das verfahrbare Teil (8a, 8b) des Hubelementes (7a, 7b) mit der Hülse (12) verbunden ist.

2. Hebebühne nach Anspruch 1,
dadurch gekennzeichnet,
daß die als Teleskopführung fungierende Hülse (12a, 12b) das Tragrohr (11a, 11b) an dessen Außenseite umgibt und die Hülse ihrerseits in einer Führungsbuchse (15a, 15b) etwa in Höhe des Werkstattbodens (2) geführt ist.

3. Hebebühne nach Anspruch 1 oder 2,
dadurch gekennzeichnet,
daß die Hülse (12a, 12b) starr mit dem Hubelement (8a, 8b) verbunden ist.

4. Hebebühne nach einem der vorhergehenden Ansprüche, wobei in beiden Fahrzeugseiten jeweils nur eine Säule (3a, 3b) zugeordnet ist,
dadurch gekennzeichnet,
daß zwischen Tragrohr (11a, 11b) und Hubelement (7a, 7b, 8a, 8b) eine Verdrehsicherung (18a) angebracht ist.

5. Hebebühne nach einem der vorhergehenden Ansprüche,
dadurch gekennzeichnet,
daß in jeder Säule (3a, 3b) zwei Zugmittel (10a, 10b) eingebaut sind, die an etwa gegenüberliegenden Stellen des Tragrohres (11a, 11b) angreifen.

6. Hebebühne nach einem der vorhergehenden Ansprüche,
dadurch gekennzeichnet,
daß das Tragrohr (11a, 11b) nahe seinem unteren Ende eine das Hubelement (7a, 7b, 8a, 8b) umgebende Führungsplatte (18a) als Verdrehsicherung aufweist.

7. Hebebühne nach einem der vorhergehenden Ansprüche,
dadurch gekennzeichnet,
daß beide Säulen (3a, 3b) zur Synchronisierung ihrer Hubbewegung mit einander verbunden sind.

8. Hebebühne nach Anspruch 7,
dadurch gekennzeichnet,
daß die Verbindung durch ein Querjoch (14) erfolgt, das starr mit den beiden Hubelementen (7a, 7b) verbunden ist.

9. Hebebühne nach Anspruch 8,
dadurch gekennzeichnet,
daß an dem Querjoch (14) sowohl die beiden Hubelemente (7a, 8a) als auch die beiden Hülsen (12a, 12b) festgelegt sind.

10. Hebebühne nach Anspruch 8 oder 9,
dadurch gekennzeichnet,
daß die Einleitung der Hubkraft an dem Querjoch (14) erfolgt.

11. Hebebühne nach einem der Ansprüche 1 bis 9,
dadurch gekennzeichnet,
daß das Hubelement (7a, 7b, 8a, 8b) ein hydraulisch betätigbares Zylinder-Kolben-Aggregat ist mit einer nach oben verfahrbaren Kolbenstange (8a, 8b).

12. Hebebühne nach einem der Ansprüche 1 bis 9,
dadurch gekennzeichnet,
daß das Hubelement (7a, 7b, 8a, 8b) ein hydraulisches Zylinder-Kolben-Aggregat ist, dessen Zylinder nach oben verfahrbar ist, wogegen sich die Kolbenstange auf dem Fundament abstützt.

## Claims

1. A lifting platform for motor vehicles, with at least two vertically displaceable columns (3a, 3b) which at the top have a support surface (1a, 1b) for the reception of a vehicle, wherein in the contracted position the columns are arranged underground in a pit (6) and the support surfaces (1a, 1b) lie approximately at the level of the floor of the workshop, wherein a respective vertically extendible support pipe (11a, 11b) carrying the support surfaces (1a, 1b) at the top encompasses the columns, and a sleeve (12a, 12b) displaceable relative to the support pipe (11a, 11b) which functions on extension of the column as a telescopic guide for the support pipe (11a, 11b),
characterised in that
(a) a lifting element (7a. 7b) with a vertically mobile part (8a. 8b) is arranged in the support pipe (11a, 11b);
(b) the vertically mobile part (8a, 8b) of the lifting element (7a, 7b) carries at its upper end a guide pulley (9a, 9b) for an at least partially flexible pulling means (10a, 10b) one end of which is fixedly mounted,
(c) the support pipe (11a, 11b) is connected below with the other end of the pulling means (10a, 10b), and
(d) the displaceable part (8a. 8b) of the lifting element (7a, 7b) is connected with the sleeve (12).

2. A lifting platform according to claim 1,
characterised in that
the sleeve (12a, 12b) functioning as a telescopic guide surrounds the support pipe (11a, 11b) at its outer side and in its turn the sleeve is guided in a guide bush (15a, 15b) at approximately the height of the floor (2) of the workshop.

3. A lifting platform according to claim 1 or 2,
characterised in that
the sleeve (12a, 12b) is rigidly connected with the lifting element (8a, 8b).

4. A lifting platform according to any one of the preceding claims, wherein only one column (3a, 3b) is associated with each side of the vehicle,
characterised in that
a means for preventing rotation (18a) is accommodated between the support pipe (11a, 11b) and the lifting elements (7a, 7b, 8a, 8b).

5. A lifting platform according to any one of the preceding claims,
characterised in that
two pulling means (10a, 10b) are built into each column (3a, 3b) and engage at approximately oppositely lying positions of the support pipe (11a, 11b).

6. A lifting platform according to any one of the preceding claims,
characterised in that
near its lower end the support pipe (11a, 11b) has a guide plate (18a) as an anti-rotation locking means which surrounds the lifting element (7a, 7b, 8a, 8b).

7. A lifting platform according to one of the preceding claims,
characterised in that
the two columns (3a, 3b) are connected together for synchronising their lifting movement.

8. A lifting platform according to claim 7,
characterised in that
the connection takes place via a transverse yoke (14) which is rigidly connected with the lifting element (7a, 7b).

9. A lifting platform according to claim 8,
characterised in that
both the two lifting elements (7a, 8a) and the two sleeves (12a, 12b) are located at the transverse yoke (14).

10. A lifting platform according to claim 8 or 9,
characterised in that
the introduction of lifting power takes place at the transverse yoke (14).

11. A lifting platform according to any one of claims 1 to 9,
characterised in that
the lifting element (7a, 7b, 8a, 8b) is a hydraulically actuatable piston-and-cylinder unit with an upwardly displaceable piston rod (8a, 8b).

12. A lifting platform according to any one of claims 1 to 9,
characterised in that
the lifting element (7a, 7b, 8a, 8b) is a hydraulic piston-and-cylinder unit the cylinder of which is upwardly mobile while the piston rod is supported on the bottom of the pit.

## Revendications

1. Elévateur pour véhicule automobile, comportant au moins deux colonnes (3a, 3b) déplaçables verticalement, qui présentent sur leur dessus une surface de support (1a, 1b) pour la réception du véhicule, les colonnes étant disposées à l'état rentré de manière souterraine dans un renfoncement (6), les surfaces de support (1a, 1b) étant situées à peu près au niveau du sol de l'atelier, les colonnes incluant chacune un tube de support (11a, 11b) déplaçable verticalement, qui supporte en son sommet les surfaces de support (1a, 1b), ainsi qu'une douille (12a, 12b) déplaçable relativement au tube de support (11a, 11b), qui fait office, lors de l'actionnement des colonnes, de guide télescopique pour le tube de support (11a, 11b),
caractérisé en ce que
a) au niveau du tube de support (11a, 11b), est disposé un élément de levage (7a, 7b) comportant une partie déplaçable verticalement (8a, 8b),
b) la partie (8a, 8b) déplaçable verticalement de l'élément de levage (7a, 7b) supporte à son extrémité supérieure une poulie de renvoi (9a, 9b) pour un moyen d'entraînement (10a, 10b), au moins partiellement flexible, dont une extrémité est montée stationnaire,
c) le tube de support (11a, 11b) est relié par le dessous avec l'autre extrémité du moyen d'entrainement (10a, 10b) et
d) la partie déplaçable (8a, 8b) de l'élément de levage (7a, 7b) est reliée à la douille (12).

2. Elévateur selon la revendication 1, caractérisé en ce que la douille (12a, 12b) faisant office de guide télescopique entoure le tube de support (11a, 11b) sur son côté extérieur, et la douille de son côté est guidée dans un étui (15a, 15b) de guidage sensiblement à la hauteur du sol de l'atelier (2).

3. Elévateur selon la revendication 1 ou 2, caractérisé en ce que la douille (12a, 12b) est reliée de manière rigide avec l'élément de levage (8a, 8b).

4. Elévateur selon l'une des revendications précédentes, dans lequel une seule colonne (3a, 3b) est utilisée pour chacun des deux côtés du véhicule, caractérisé en ce qu'est rapporté un dispositif anti-torsion (18a) entre le tube de support (11a, 11b) et l'élément de levage (7a, 7b , 8a, 8b).

5. Elévateur selon l'une des revendications précédentes, caractérisé en ce que sont réalisés deux moyens d'entrainement (10a, 10b) au niveau de chaque colonne (3a, 3b), qui coopèrent à deux endroits sensiblement opposés du tube de support (11a, 11b).

6. Elévateur selon l'une des revendications précédentes, caractérisé en ce que le tube de support (11a, 11b) présente, à proximité de son extrémité inférieure, une plaque de guidage (18a), faisant office de dispositif anti-torsion, et entourant l'élément de levage (7a, 7b, 8a, 8b).

7. Elévateur selon l'une des revendications précédentes, caractérisé en ce que les deux colonnes (3a, 3b) sont reliées l'une à l'autre pour la synchronisation de leur mouvement de levage.

8. Elévateur selon la revendication 7, caractérisé en ce que la liaison est réalisée au moyen d'une traverse (14) qui est reliée de manière rigide avec les deux éléments de levage (7a, 7b).

9. Elément de levage selon la revendication 8, caractérisé en ce qu'aussi bien les deux éléments de levage (7a, 8a) qu'également les deux douilles (12a, 12b) sont immobilisés avec la traverse (14).

10. Elévateur selon la revendication 8 ou 9, caractérisé en ce que la source de force de levage est disposée sur la traverse (14).

11. Elévateur selon l'une des revendications 1 à 9, caractérisé en ce que l'élément de levage (7a, 7b, 8a, 8b) est un ensemble piston cylindre actionnable hydrauliquement et comportant une tige de piston (8a, 8b) déplaçable vers le haut.

12. Elévateur selon l'une des revendications 1 à 9, caractérisé en ce que l'élément de levage (7a, 7b, 8a, 8b) est un ensemble cylindre piston hydraulique, dont le cylindre est déplaçable vers le haut, et contre lequel la tige de piston repose sur la base.
